# EUROPÄISCHE PATENTSCHRIFT

(11) **EP 0 416 314 B1**
(45) Veröffentlichungstag und Bekanntmachung des Hinweises auf die Patenterteilung: **03.11.1993**
(21) Anmeldenummer: 90115334.6
(22) Anmeldetag: 09.08.1990
(51) Int. Cl.: A47K 17/00, E03D 9/06, A47K 11/10

(54) **Vorrichtung zur Reinigung von Toilettenbürsten**
Cleaning device for toilet brushes
Dispositif de nettoyage pour balayettes de toilettes

(30) Priorität: 05.09.1989 DE 3929463
(43) Veröffentlichungstag der Anmeldung: 13.03.1991
(73) Patentinhaber: Hofmann, Hermann, D-35606 Solms (DE)
(72) Erfinder: Hofmann, Hermann, D-35606 Solms (DE)
(74) Vertreter: Gossel, Hans K., Dipl.-Ing.

(56) Entgegenhaltungen:
- WO-A-83/02549
- CH-A- 270 195
- DE-A- 2 951 994
- DE-A- 3 741 480
- DE-C- 332 828
- US-A- 3 982 296
- US-A- 4 836 702

## Beschreibung

Die Erfindung betrifft eine Vorrichtung zur Reinigung von Toilettenbürsten nach dem Oberbegriff des Anspruchs 1.

Toilettenbürsten als unentbehrliche Bestandteile menschlicher Hygiene bedürfen einer ständigen Reinigung. Diese Reinigung ist bisher nur dadurch möglich, daß die Toilettenbürste in den Wasserstrom eines Spülklosetts gehalten, mehrfach hin- und herbewegt und mehrfach nachgespült wurde. Das Reinigungsergebnis ist in den meisten Fallen dennoch unbefriedigend, und so wird denn die Bürste nach relativ kurzer Gebrauchsdauer weggeworfen. Weiterhin sammelt sich ein unhygienischer Wasserrest in der Bürstenschale an, der oftmals mit der Bürste auf die nicht hochgeklappte Toilettenbrille gelangt.

Eine Vorrichtung zur Reinigung von Toilettenbürsten mit einem die Toilettenbürste umgebenden, spritzwassergeschützten Gehäuse, in dessen Boden sich ein Auslaß für das Abwasser befindet, und einer zu dem Gehäuse führenden Zuleitung ist aus der DE-PS 332 828 bekannt. Bei der vorbekannten Vorrichtung ist ein mit Überlauf versehener Wasserbehälter mit einer Spülleitung verbunden, um dem Wasserbehälter von Zeit zu Zeit von unten aus Frischwasser zuzuführen und so die in dem Behälter befindliche Bürste stets sauber zu halten. Die Spülwasserzuleitung kann von einem gesonderten Spülkasten erfolgen. Der Bürstenbehälter, in welchen die Bürste einfach eingesteckt oder eingehängt oder auch sonstwie befestigt sein kann, ist von einem zweiten Behälter umgeben, in welchen das Überlaufwasser gelangt, das von hier durch eine besondere Leitung weitergeführt werden kann. Bei der vorbekannten Vorrichtung ist also die Toilettenbürste stets von Wasser umgeben. Die Reinigungswirkung ist deshalb nicht zufriedenstellend.

Eine Vorrichtung zur Reinigung von Toilettenbürsten nach dem Oberbegriff des Anspruchs 1 ist aus der CH-A-270 195 bekannt.

Die US-A-4 836 702 zeigt eine Reinigungsvorrichtung für Malpinsel mit einem ringraumförmigen Düsenstock, in dem eine Mehrzahl von Düsen angeordnet ist.

Aus der WO-A-8 302 549 ist eine automatische Reinigungsvorrichtung für Bürsten bekannt, bei der die Bürsten unter anderem durch Düsen mit einem Reinigungsmittel bespruht werden.

Aufgabe der Erfindung ist es, eine Vorrichtung zur Reinigung von Toilettenbürsten der eingangs angegebenen Art zu schaffen, mit der die Toilettenbürste auf einfache Weise automatisch gereinigt werden kann.

Erfindungsgemäß wird diese Aufgabe durch die im Kennzeichnungsteil des Anspruchs 1 angegebenen Merkmale gelöst. In der Zuleitung zu den Düsen ist ein betätigbares Ventil vorgesehen, wobei dieses Ventil durch ein Schaltorgan, vorzugsweise einen Magnetschalter, betätigbar ist. Das Schaltorgan ist durch einen Schalter, vorzugsweise einen Endschalter, betätigbar, wobei der Endschalter durch die Toilettenbürste auslösbar ist. Auf diese Weise wird der Schalter bzw. Endschalter durch die Toilettenbürste betätigt, wodurch automatisch der Reinigungsvorgang eingeleitet wird. Der Schalter ist durch die auf dem Gehäuse aufliegende Toilettenbürste mechanisch auslösbar. Durch das Auflegen der Toilettenbürste auf das Gehäuse wird der Endschalter betätigt, wodurch automatisch der Reinigungsvorgang eingeleitet wird.

Durch die Erfindung wird eine wirkungsvolle Selbstreinigungsspülvorrichtung geschaffen. Diese Spülvorrichtung ist so beschaffen, daß mit dem aus den Düsen tretenden Wasser die Bürstenfasern abgespritzt werden und das verschmutzte Wasser entweder dem Wasserspülklosett oder dem Abwasseranschluß zugeführt wird. Durch die vorliegende Erfindung wird Wasser eingespart, weniger Abwasser erzeugt und eine längere Benutzungsdauer der Bürsten sowie eine bessere Hygiene erreicht.

Vorteilhafte Weiterbildungen der Erfindungen sind Gegenstand der Unteransprüche.

Das Ventil kann zusätzlich auch von Hand betätigbar sein.

Die auf die Toilettenbürste gerichteten Düsen, durch die das Reinigungswasser auf die Bürste gesprüht wird, sind vorzugsweise in einem die Toilettenbürste umgebenden Düsenstock vorgesehen. Vorteilhafterweise ist dieser Düsenstock ringraumförmig ausgestaltet.

An den Auslaß für das Abwasser kann sich ein Syphon anschließen.

Zur Verbesserung der Reinigungswirkung können mehrere Düsenstöcke übereinander angeordnet sein.

Als Materialien für die Ausführung der einzelnen Teile der Vorrichtung sind Glas, Plastik oder Keramik besonders geeignet.

Vorzugsweise ist ein Frischluftrohr vorgesehen, durch welches der Toilettenbürste Frischluft über auf diese gerichtete Düsen zuführbar ist. Die Bürste kann damit nach dem Spülvorgang bzw. Reinigungsvorgang trocken geblasen werden. Die Bürste wird abgedüst, wodurch die auf der Bürste noch vorhandenen Tropfen weggeblasen werden. Weiterhin wird der die Bürste umgebende Gehäuseraum getrocknet, wodurch Bakterien weniger gut überleben können, was einen zusätzlichen hygienisierenden Effekt mit sich bringt.

Das Frischluftrohr kann über ein von Hand und/oder durch ein Schaltorgan, vorzugsweise einen Magnetschalter, betätigbares Ventil zur Zuleitung geführt sein. In diesem Fall wird die Frischluft über dieselben Düsen auf die Bürste geleitet wie das Reinigungswasser. Damit werden auch die Wasserzuleitung und die Düsen durch die Frischluft getrocknet. Weiterhin wird eine gesondete Frischluftleitung teilweise eingespart und werden auch gesonderte Düsen eingespart.

Das Ventil ist vorzugsweise ein Dreiwegeventil, durch das der Toilettenbürste wahlweise Wasser oder Frischluft zuführbar ist. Zunächst wird das Dreiwegeventil in die Stellung gebracht, in der Wasser zugeführt wird. Die Bürste wird dann abgesprüht. Danach wird das Dreiwegeventil in die Stellung gebracht, in der Frischluft zugeführt wird. Die Bürste wird dann trockengeblasen.

Vorteilhaft ist es, wenn ein Zeitrelais vorgesehen ist, durch welches das Ventil bzw. das Dreiwegeventil rückstellbar ist. Nach einer durch das Zeitrelais vorgebbaren Zeit wird das die Frischluft zuführende Ventil geschlossen bzw. wird das Dreiwegeventil in die Stellung gebracht, in der Wasser zugeführt wird.

In dem Frischluftrohr kann eine Heizung, vorzugsweise eine Heizspirale, angebracht sein. Es wird dann Warmluft zugeführt, was die trocknende Wirkung zusätzlich verbessert.

Vorteilhaft ist es, wenn ein Abluftrohr vorhanden ist, das in dem Gehäuse vorgesehen ist oder von dem Auslaß abzweigt. Vorzugsweise zweigt das Abluftrohr in Strömungsrichtung vor dem Siphon ab. Dadurch ist dem aus dem Gehäuse führenden Abluftstrom der Weg durch die im Siphon lagernde Flüssigkeit versperrt, sodaß die Abluft zwangsweise durch das Abluftrohr strömen muß. Eine weitere vorteilhafte Weiterbildung ist gekennzeichnet durch einen in dem Frischluftrohr und/oder dem Abluftrohr angeordneten Ventilator, durch den der Luftstrom erzeugt wird.

Ein Ausführungsbeispiel der Erfindung wird nachstehend anhand der beigefügten Zeichnungen im einzelnen erläutert. Die Zeichnung zeigt in der
- einzigen Figur: ein Ausführungsbeispiel der Erfindung in einem Längsschnitt.

Die in der einzigen Figur dargestellte Vorrichtung zur Reinigung von Toilettenbürsten besitzt ein die Toilettenbürste 7 umgebendes, spritzwassergeschütztes Gehäuse 1, in dem auf die Toilettenbürste 7 bzw. deren Bürstenfasern 15 gerichtete Düsen 17 vorgesehen sind. Im Boden des Gehäuses 1 ist ein Auslaß 16 für das Abwasser vorgesehen, an dem sich ein Syphon 2 anschließt, von dem das Abwasser in das Abwasseranschlußrohr 20, das mit einem Befestigungsflansch 3 versehen ist, fließt. Die Bürstenfasern sind mit der Toilettenbürste 7 an deren vorderem Ende 4 verbunden.

Die Düsen 17 sind in einem die Toilettenbürste umgebenden, ringraumförmigen Düsenstock 5 vorgesehen. Der Düsenstock 5 und damit auch die Düsen 17 befinden sich leicht oberhalb des vorderen Endes 4 der Toilettenbürste 7, besprühen also die Bürstenfasern 15 von oben. Weiterhin sind die Düsen 17 schräg nach unten gerichtet. Es können mehrere Düsenreihen vorgesehen sein. Die Düsen 17 sind gleichmäßig über den Umfang des ringraumförmigen Düsenstocks 5 verteilt. Durch die Düsen 17 strömt das Wasser mit scharfem Strahl 18 auf die Bürstenfasern 15, die am vorderen Ende 4 der Toilettenbürste 7 befestigt sind. Danach strömt das Wasser durch den Abfluß 16 über das Syphon 2 in das Abwasseranschlußrohr 20.

In der Zuleitung 6 zu den Düsen 17 bzw. zu dem ringraumförmigen Düsenstock 5 ist ein betätigbares Ventil 13 vorgesehen. Es sitzt auf einem Flansch 10, der mit dem Gehäuse 1 verbunden ist. Die Zuleitung 6 durchsetzt diesen Flansch 10. Das Ventil 13 ist wahlweise sowohl durch die Magnetspule 11 als auch von Hand über die Spindel 12 betätigbar, kann also wahlweise sowohl von Hand als auch durch eine Ansteuerung geöffnet und geschlossen werden.

Das Gehäuse 1 weist an seiner Oberseite eine Öffnung auf, auf die ein mit der Toilettenbürste 7 verbundener Deckel 8 auflegbar ist. Auf der der Öffnung zugewandten Seite des Deckels 8 ist eine Dichtung 9 vorgesehen, die auf der Öffnung aufliegt und damit die Abdichtung bewirkt. Weiterhin weist der Deckel 8 einen seitlichen Vorsprung auf, durch den ein an dem Gehäuseflansch 10 vorgesehener Schalter 19 für das Ventil 13 betätigbar ist. Nach dem Einsetzen der Bürste 7 in das Gehäuse (Schale) 1 wird durch die Betätigung des Schalters 19 die Magnetspule 11 erregt und so das Ventil 13 geöffnet. Der Schalter 19 kann mit einem Zeitglied verbunden sein, durch das eine gewisse Zeitverzögerung bewirkt wird. Die Öffnung des Ventils 13 erfolgt also, erst nach einer durch das Zeitglied vorgebbaren Zeitspanne. Das Zeitglied kann einstellbar sein, so daß die Verzögerungszeit je nach den Bedürfnissen geändert werden kann. Nach der Öffnung des Ventils 13 strömt Wasser über die Zuleitung 6 in den Ringraum 5 und von dort durch die Düsen 17 auf die Bürstenfasern 15. Das Ventil 13 sitzt vorzugsweise auf dem Flansch 10, mit dem gleichzeitig auch die ganze Vorrichtung an der Wand befestigt werden kann. Es können auch mehrere Düsenstöcke 5 übereinander angeordnet sein.

Zu dem Ventil 13 führt ein Frischluftrohr 22, durch welches der Toilettenbürste Frischluft über die auf diese gerichteten Düsen 17 zuführbar ist. Wenn die Toilettenbürste mit Wasser abgereinigt wurde, schaltet von Hand oder automatisch der Frischluftventilator 23 ein, der in dem Frischluftrohr 22 angeordnet ist. Durch die in Strömungsrichtung hinter dem Frischluftventilator 23 angeordnete Heizspirale 24 wird die Frischluft erwärmt und durch das Frischluftrohr 22 dem Ventil 13 zugeführt. Das Ventil 13 ist als Dreiwegeventil ausgebildet. Wenn Frischluft zugeführt wird, ist der Wasserzufluß über das Dreiwegeventil 13 abgesperrt. Die Frischluft wird über die Zuleitung 6, den Düsenstock 5 und die Düsen 17 auf die Düse geblasen. Die Frischluft tritt dabei über die Düsen 17 aus dem Ringkanal 5 so auf die Bürste 15 gerichtet aus, daß das Wasser abtropft und die verbleibende Restfeuchte verdunstet. Anschließend wird die Abluft durch das Abluftrohr 25 abgeführt. Sie gelangt vom Abluftrohr 25 in ein Lüftungsrohr 26 und von dort in die freie Atmosphäre, beispielsweies durch eine Leitung zum Dach des Gebäudes. Es ist auch möglich, die Abluft dem entlüfteten Abflußrohr 3 zuzuführen (in der Zeichnung nicht dargestellt).

Das Abluftrohr 25 zweigt in Strömungsrichtung vor dem Siphon 2 von dem Auslaß 16 ab. Dem Abluftstrom ist also der Weg zum Abwasseranschlußrohr 20 durch die im Siphon 2 lagernde Flüssigkeit 27 versperrt. Die Luft muß zwangsweise über das Abluftrohr 25 abströmen.

Nach einer über ein in der Zeichnung nicht gezeigtes Zeitschaltrelais einstellbaren Zeit oder durch Handbetätigung 12 wird das Ventil bzw. das Dreiwegeventil 13 in die Grundstellung, also die die Frischluft absperrende Stellung gebracht, sobald die Bürstegetrocknet ist.

Es ist möglich (in der Zeichnung nicht dargestellt), einen (zusätzlichen) Ventilator im Abluftrohr 25 anzubringen. Dies kann insbesondere dann vorteilhaft sein, wenn eine Luftabsaugung bzw. ein Abluftventilator im Toilettenraum ohnehin bereits zur Verfügung steht. Der Luftstrom kann also als Druckluft oder als Saugluft oder durch beide Maßnahmen erzeugt werden.

## Patentansprüche

1. Vorrichtung zur Reinigung von Toilettenbürsten mit einem die Toilettenbürste (7) umgebenden, spritzwassergeschützten Gehäuse (1), in dessen Boden sich ein Auslaß (16) für das Abwasser befindet, einer zu dem Gehäuse (1) führenden Zuleitung (6) und auf die Toilettenbürstet (7, 4, 15) gerichteten Düsen (17),
dadurch gekennzeichnet,
daß in der Zuleitung (6) zu den Düsen (17) ein durch ein Schaltorgan (11) betätigbares Ventil (13), vorzugsweise ein Magnetventil, vorgesehen ist und daß das Schaltorgan (11) durch einen durch die Toilettenbürste (7) auslösbaren Schalter (19), vorzugsweise einen Endschalter, betätigbar ist, welcher Schalter (19) durch die auf dem Gehäuse (1) aufliegende Toilettenbürste (7) mechanisch auslösbar ist.

2. Vorrichtung nach Anspruch 1, dadurch gekennzeichnet, daß das Ventil (13) auch von Hand (12) betätigbar ist.

3. Vorrichtung nach Anspruch 1 oder 2, dadurch gekennzeichnet, daß die Düsen (17) in einem die Toilettenbürste (7) umgebenden Düsenstock (5) vorgesehen sind.

4. Vorrichtung nach Anspruch 3, dadurch gekennzeichnet, daß der Düsenstock (5) ringraumförmig ausgestaltet ist.

5. Vorrichtung nach einem der vorhergehenden Ansprüche, dadurch gekennzeichnet, daß sich an dem Auslaß (16) ein Syphon (2) anschließt.

6. Vorrichtung nach einem der vorhergehenden Ansprüche, dadurch gekennzeichnet, daß das Gehäuse (1) auf seiner Oberseite eine Öffnung aufweist, auf die ein mit der Toilettenbürste (7) verbundener Deckel (8) auflegbar ist.

7. Vorrichtung nach Anspruch 6, dadurch gekennzeichnet, daß auf der der Öffnung zugewandten Seite des Deckels (8) und/oder auf der dem Deckel (8) zugewandten Seite der Öffnung eine Dichtung (9) vorgesehen ist.

8. Vorrichtung nach Anspruch 6 oder 7, dadurch gekennzeichnet, daß der Deckel (8) einen Vorsprung aufweist, durch den ein an dem Gehäuse (1) oder einem Gehäuseflansch (10) vorgesehener Schalter (19) für das Ventil (13) betätigbar ist.

9. Vorrichtung nach einem der vorhergehenden Ansprüche, dadurch gekennzeichnet, daß mehrere Düsenstöcke (5) übereinander angeordnet sind.

10. Vorrichtung nach einem der vorhergehenden Ansprüche, dadurch gekennzeichnet, daß die Teile der Vorrichtung aus Glas, Plastik oder Keramik ausgeführt sind.

11. Vorrichtung nach einem der vorhergehenden Ansprüche, dadurch gekennzeichnet, daß ein Frischluftrohr (22) vorgesehen ist, durch welches der Toilettenbürste (7) Frischluft über auf diese gerichteten Düsen (17) zuführbar ist.

12. Vorrichtung nach Anspruch 11, dadurch gekennzeichnet, daß das Frischluftrohr (22) über ein von Hand und/oder durch ein Schaltorgan (11), vorzugsweise einen Magnetschalter, betätigbares Ventil (13) zur Zuleitung (6) geführt ist.

13. Vorrichtung nach Anspruch 12, dadurch gekennzeichnet, daß das Ventil ein Dreiwegeventil (13) ist, sodaß der Toilettenbürste (7) wahlweise Wasser oder Frischluft zuführbar ist.

14. Vorrichtung nach Anspruch 12 oder 13, gekennzeichnet durch ein das Ventil (13) bzw. das Dreiwegeventil (13) rückstellendes Zeitrelais.

15. Vorrichtung nach einem der Ansprüche 11 bis 14, gekennzeichnet durch eine in dem Frischluftrohr (22) angeordnete Heizung (24), vorzugsweise eine Heizspirale.

16. Vorrichtung nach einem der Ansprüche 11 bis 15, gekennzeichnet durch ein in dem Gehäuse (1) vorgesehenes oder von dem Auslaß (16) abzweigendes Abluftrohr (25).

17. Vorrichtung nach Anspruch 16, dadurch gekennzeichnet, daß das Abluftrohr (25) in Strömungsrichtung vor dem Siphon abzweigt.

18. Vorrichtung nach einem der Ansprüche 11 bis 17, gekennzeichnet durch einen in dem Frischluftrohr (22) und/oder dem Abluftrohr (25) angeordneten Ventilator (23).

## Claims

1. Device for the cleaning of toilet brushes with a splash-protected housing (1) surrounding the toilet brush (7), in the bottom of which housing (1) is located an outlet (16) for the waste water, with a supply line (6) leading to the housing (1), and with jets (17) directed at the toilet brush (7, 4, 15)
**characterised in that**
in the supply line (6) to the jets (17) is provided a valve (13), preferably a solenoid valve, which can be operated by a switching element (11), and that the switching element (11) can be actuated by a switch (19), preferably a limit switch, which can be operated by the toilet brush (7), which switch (19) can be mechanically triggered by the toilet brush (7) resting on the housing (1).

2. Device according to Claim 1, characterised in that the valve (13) can also be operated by manual means (12).

3. Device according to Claim 1 or 2, characterised in that the jets (17) are arranged in a spray header (5) surrounding the toilet brush (7).

4. Device according to Claim 3, characterised in that the spray header (5) is of annular design.

5. Device according to one of the preceding claims, characterised in that a syphon (2) is connected to the outlet (16).

6. Device according to one of the preceding claims, characterised in that the housing (1) exhibits an opening at its top on which a cover (8) connected to the toilet brush (7) can be placed.

7. Device according to Claim 6, characterised in that on the face of the cover (8) directed towards the opening and/or on the end face of the opening directed towards the cover (8) is provided a seal (9).

8. Device according to Claim 6 or 7, characterised in that the cover (8) exhibits a projection through which a switch (19) provided at the housing (1) or at a housing flange (10) for the valve (13) can be operated.

9. Device according to one of the preceding claims, characterised in that several spray headers (5) are provided one above the other.

10. Device according to one of the preceding claims, characterised in that the components of the device are manufactured in glass, plastics or ceramics.

11. Device according to one of the preceding claims, characterised in that a fresh air pipe (22) is provided through which fresh air may be supplied to the toilet brush (7) via the jets (17) pointing towards it.

12. Device according to Claim 11, characterised in that the fresh air pipe (22) is connected to the supply line (6) via a valve (13) which can be operated by manual means and/or by a switching element (11), preferably a solenoid switch.

13. Device according to Claim 12, characterised in that the valve is a three-way directional valve (13), so that either water or fresh air may be supplied to the toilet brush (7).

14. Device according to Claim 12 or 13, characterised by a time lag relay which resets the valve (13) or the three-way valve (13).

15. Device according to one of claims 11 to 14, characterised by a heating element (24), preferably a heating spiral, arranged in the fresh air pipe (22).

16. Device according to one of claims 11 to 15, characterised by a foul air pipe (25) provided in the housing (1) or branching off from the outlet (16).

17. Device according to Claim 16, characterised in that the foul air pipe (25) branches off upstream of the syphon.

18. Device according to one of Claims 11 to 17, characterised by a fan (23) arranged in the fresh air pipe (22) and/or the foul air pipe (25).

## Revendications

1. Dispositif de nettoyage pour balayettes de toilettes comportant un boitier (1) entourant la balayette (7), protégé contre les éclaboussures, dans le fond duquel une sortie (16) pour l'eau sale est prévue, un tuyau d'amenée (6) qui conduit au boîtier (1) et des buses (17) dirigées vers la balayette (7, 4, 15).
**caractérisé en ce que**
le tuyau d'amenée (6) aux buses (17) présente une soupape (13) pouvant être actionnée par un organe de commutation (11), de préférence une soupape magnétique, et que l'organe de commutation (11) peut être actionné par un interrupteur (19) pouvant être déclenché par la balayette (7), de préférence un interrupteur de fin de course, lequel interrupteur (19) pouvant être déclenché mécaniquement par la balayette (7) reposant sur le boitier (1).

2. Dispositif selon la revendication 1, caractérisé en ce que la soupape (13) peut être actionnée également à la main (12).

3. Dispositif selon les revendications 1 ou 2, caractérisé en ce que les buses (17) sont prévues dans un distributeur à buses (5) entourant la balayette (7).

4. Dispositif selon la revendication 3, caractérisé en ce que le distributeur à buses (5) a la configuration d'un espace circulaire.

5. Dispositif selon l'une des revendications précédentes, caractérisé en ce que la sortie (16) est suivie d'un siphon (2).

6. Dispositif selon l'une quelconque des revendications précédentes, caractérisé en ce que le boîtier (1) présente une ouverture sur son côté supérieur sur lequel peut être posé un couvercle (8) relié à la balayette.

7. Dispositif selon la revendication 6, caractérisé en ce que sur le côté dirigé vers l'ouverture du couvercle (8) et/ou le côté de l'ouverture dirigé vers le couvercle (8) une étanchéité (9) est prévue.

8. Dispositif selon les revendications 6 ou 7, caractérisé en ce que le couvercle présente une saillie par laquelle un interrupteur (19) pour la soupape (13) prévu sur le boîtier (1), ou une bride du boîtier (10), peut être actionné.

9. Dispositif selon l'une quelconque des revendications précédentes, caractérisé en ce que plusieurs distributeurs à buses (5) sont disposés l'un sur l'autre.

10. Dispositif selon l'une des revendications précédentes, caractérisé en ce que les pièces du dispositif sont exécutées en verre, plastique ou céramique.

11. Dispositif selon l'une quelconque des revendications précédentes, caractérisé en ce qu'un tube d'air frais (22) est prévu par lequel de l'air frais peut être amené à la balayette par les buses (17) dirigées sur elle.

12. Dispositif selon la revendication 11, caractérisé en ce que le tube d'amenée d'air frais (22) est conduit au tuyau d'amenée (6) par une soupape (13) pouvant être actionnée soit à la main, soit/ou un organe de commutation (11), de préférence un interrupteur magnétique.

13. Dispositif selon la revendication 12, caractérisé en ce que la soupape est une soupape à trois voies (13) de manière à ce que de l'eau ou de l'air frais puissent être amenés à la balayette (7), au choix.

14. Dispositif selon les revendications 12 ou 13, caractérisé par un relais temporisateur remettant à zéro la soupape (13) ou la soupape à trois voies (13).

15. Dispositif selon l'une quelconque des revendications 11 à 14, caractérisé par un chauffage (24), de préférence une spirale chauffante disposée dans le tuyau d'amenée d'air frais (22).

16. Dispositif selon l'une quelconque des revendications 11 à 15, caractérisé par un tuyau d'échappement (25) prévu dans le boîtier (1) ou dans une dérivation de la sortie (16).

17. Dispositif selon la revendication 16, caractérisé en ce que le tuyau d'échappement (25) dérive en direction du flux en amont du siphon.

18. Dispositif selon l'une quelconque des revendications 11 à 17, caractérisé par un ventilateur (23) disposé dans le tube d'amenée d'air frais (22) et/ou le tuyau d'échappement (25).
